# EUROPÄISCHE PATENTSCHRIFT

(11) **EP 0 772 554 B1**
(45) Veröffentlichungstag und Bekanntmachung des Hinweises auf die Patenterteilung: **11.02.1998**
(21) Anmeldenummer: 95906315.7
(22) Anmeldetag: 09.01.1995
(51) Int. Cl.: B65D 75/00, B65D 75/58

(54) **STANDBEUTEL**
FREE-STANDING BAG
SACHET AUTOPORTEUR

(30) Priorität: 08.06.1994 DE 9409316 U
(43) Veröffentlichungstag der Anmeldung: 14.05.1997
(73) Patentinhaber: SPS Verpackungssystem GmbH, 01129 Dresden (DE)
(72) Erfinder: TREU, Wolfgang, D-69168 Wiesloch (DE)
(74) Vertreter: Grünecker, Kinkeldey, Stockmair & Schwanhäusser Anwaltssozietät
(86) Internationale Anmeldenummer: EP9500057
(87) Internationale Veröffentlichungsnummer: WO9533663

(56) Entgegenhaltungen:
- EP-A- 0 052 151
- DE-A- 1 921 349
- DE-A- 3 119 179
- DE-A- 3 925 981
- GB-A- 823 855

## Beschreibung

Die Erfindung betrifft einen Standbeutel nach dem Oberbegriff des Anspruchs 1.

Standbeutel aus Kunststoffolien sind insbesondere als Einwegverpackungen für Getränke, aber auch für Waschmittel oder dergl. bekannt. Standbeutel der gattungsgemäßen Art werden z.B. in dem deutschen Gebrauchsmuster G 89 00 883 oder auch dem deutschen Gebrauchsmuster G 89 00 882 beschrieben. In die Unterseite derartiger Beutel ist ein Standboden eingearbeitet, so daß der Beutel auch nach seinem Öffnen auf einer Unterlage aufgestellt werden kann, ohne daß der Beutelinhalt aus der Entnahmeöffnung, die im oberen Bereich ausgebildet ist, herausläuft, oder der Beutel umkippt. Außerdem ist zur Erhöhung der Stabilität bei Beutein dieser Art im oberen Teil zwischen die Seitenwände ein zusätzliches, ähnlich wie der Standboden aufgebautes Deckenteil eingearbeitet, so daß Beutel dieser Art im gefüllten Zustand eine einem Zylinder ähnelnde Form haben.

Ein grundsätzlicher Vorteil solcher Standbeutel liegt darin, daß sie im ungefüllten Zustand sehr flach zusammengefaltet werden können und so nur wenig Platz beanspruchen. Andererseits haben sie im gefüllten Zustand eine relativ große Eigenstabilität und eignen sich so insbesondere als Nachfüllpackungen für die bereits genannten Medien.

Bei den bekannten Beutein wird die Entnahmeöffnung entweder im Bereich des Deckenteils verwirklicht (deutsches Gebrauchsmuster 89 00 883) oder aber im oberen Teil einer Seitenwand (deutsches Gebrauchsmuster 89 00 882).

Im ersteren Fall liegt die Entnahmeöffnung zentral in der Mitte des Standbeutels und ragt in der Art einer Gießtülle hervor, die allerdings aufgrund ihrer Flexibilität beim Ausgießen insbesondere beim Umfüllen in Flaschen nicht immer einen stabilen Auslauf des Mediums ermöglicht, so daß es zu Verschüttungen kommen kann.

Im zweiten Fall, in dem also die Entnahmeöffnung in der Seitenwand ausgebildet ist, muß der Standbeutel zum Umfüllen seines Inhaltes seitlich an das Umfüllgefäß herangeführt werden, was ebenfalls zu Problemen führen kann.

Schließlich ist aus der DE-A-39 25 981 ein Standbeutel bekannt, der die Merkmale des Oberbegriffs des Anspruchs 1 aufweist.

Der Erfindung liegt die Aufgabe zugrunde, einen Standbeutel der gattungsbildenden Art hinsichtlich seiner Handhabbarkeit zu verbessern.

Erfindungsgemäß wird dieser Aufgabe durch einen Standbeutel mit den Merkmalen des Anspruchs 1 gelöst. Dadurch, daß in die Entnahmeöffnung ein Schraubverschlußelement eingesetzt ist, läßt sich die Entnahmeöffnung einfach verschließen, wenn beispielsweise nur ein Teilinhalt des Standbeutels um- oder ausgegossen worden ist.

Wenn die Eckenbereiche der Seitenwände dreieckförmig mit den zugeordneten Eckbereichen des Deckenteils und des Bodenteils flächig verbunden ist, erhöht sich die Stabilität und es entsteht beim Ausgießen eine seitliche Zuführung des auszugießenden Fluids zur Entnahmeöffnung hin, was insbesondere bei flüssigen Medien zu einem ruhigen Ausströmen führt.

Schließlich sind die Seitenwände mit zwischen den Querkanten beabstandet verlaufenden, nach außen gerichteten Längsprägungen versehen, die Längsfaltlinien bilden, die in der Form von Vertiefungen in das Folienmaterial eingeprägt werden. Beim befüllten Beutel ergibt sich dadurch je nach Anzahl der Längsprägungen eine Polygonform (im Horizontalschnitt gesehen) des gefüllten Behälters, also eine von der runden Form abweichende Gestaltung. Wenn z.B. in jeder Seitenwand zwei derartige Längsprägungen beabstandet angeordnet sind, hat der am Ende erhaltene Standbeutel im gefüllten Zustand die Form eines Sechsecks, so daß die Behälter zum Transport oder auch bei Präsentationen in Regalen von Einkaufsläden eng aneinanderstehend gelagert werden können, so daß weniger Totraum entsteht, wie das bei im Querschnitt runden, aneinanderangrenzenden Behältnissen der Fall wäre.

Gemäß einem bevorzugten Ausführungsbeispiel ist die Entnahmeöffnung von einem an einer Seitenwand ausgebildeten, über eine Querkante der Seitenwand vorstehenden Seitenwandlasche und einer dazu korrespondierend am Deckenteil ausgebildeten Deckenteillasche gebildet, die entlang ihrer Längskanten miteinander verbunden sind.

Durch diese Lösung wird die Entnahmeöffnung von zwei Laschen gebildet, wobei die eine Lasche Teil der Seitenwand ist, während die andere Lasche Teil des Deckenteils ist. Durch Verbinden entlang der Längskanten entsteht so die Entahmeöffnung, wobei das auszufüllende Medium wieder frei entlang der Seitenwandung bis zum Ende im Bereich der Öffnung fließen kann, also nicht umgelenkt wird. Dadurch ergibt sich eine "ruhige" gleichmäßige Ausfließströmung, so daß ein präzises Umfüllen auch kleiner Mengen ohne die Gefahr des Verschüttens möglich ist. Darüber hinaus ist die Herstellung sehr einfach, weil beim Vorbereiten der einzelnen Folienteile lediglich an der Seitenwand ein überstehender Abschnitt zur Bildung der Seitenwandlasche und am Deckenteil ebenfalls lediglich ein entsprechender Überstand ausgeschnitten werden muß.

In weiterer vorteilhafter Ausgestaltung ist zwischen einer Seite des Bodenteils und einer unteren Querkante einer Seitenwand im Bereich des Bodens eine Befüllöffnung vorgesehen. Dabei kann an der Seite des Bodenteils und an der unteren Querkante der Seitenwand im Bereich des Bodens korrespondierend ausgebildete Bodenlaschen vorgesehen sein, die an ihren Längskanten miteinander verbunden sind und die Befüllöffnung bilden. Bei dieser Lösung wird zusätzlich zur Entnahmeöffnung eine gesonderte Befüllöffnung geschaffen, wobei nach dem Befüllen die Befüllöffnung verschlossen wird, indem z.B. vom Boden her die korrespondierenden Laschen miteinander verschweißt werden können. Die Entnahme findet dann über die Entnahmeöffnung statt. Wenn die gesonderte Befüllöffnung nicht vorhanden ist, wird über die Entnahmeöffnung auch gefüllt.

Schließlich sieht eine Weiterbildung der Erfindung vor, daß die Seitenwandlasche und die Deckenteillasche im wesentlichen rechteckförmig ausgebildet sind und daß schließlich die Außenkontur des Beutels ein Quadrat mit einer Kantenlänge zwischen 10 und 15 cm bildet.

Beutel dieser Art sind sehr handlich und eignen sich für die unterschiedlichsten Anwendungsmöglichkeiten.

Die Erfindung wird im folgenden anhand der Zeichnung weiter erläutert.

Dabei zeigt:
- Figur 1: die Bestandteile eines erfindungsgemäßen Standbeutels in perspektivischer Explosionsdarstellung gemäß einem ersten Ausführungsbeispiel:
- Figur 2: eine Seitenansicht des erfindungsgemäßen Standbeutels aus Figur 1,
- Figur 3: eine Ansicht auf den entlang der Linie III-III der Figur 1 längsgeschnittenen Standbeutel,
- Figur 4: eine Seitenansicht auf den entlang der Linie IV-IV der Figur 1 längsgeschnittenen Standbeutel und
- Figur 5: eine Draufsicht auf einen entlang der Linie V-V horizontal geschnittenen Behälter in der Form wie er sie im gefüllten Zustand einnimmt,
- Figur 6: zeigt die Bestandteile eines erfindungsgemäßen Standbeutels in perspektivischer Explosionsdarstellung gemäß einem zweiten Ausführungsbeispiels;
- Figur 7: zeigt eine Seitenansicht des erfindungsgemäßen Standbeutels aus Figur 6,
- Figur 8: zeigt eine Ansicht auf den entlang der Linie III-III der Figur 6 längsgestrichelten Standbeutel,
- Figur 9: zeigt eine Seitenansicht auf den entlang der Linie IV-IV der Figur 6, längsgeschnittenen Standbeutel.

In Figur 1 sind die einzelnen Bestandteile des erfindungsgemäßen Standbeutels gemäß einem ersten Ausführungsbeispiel dargestellt. Diese Teile werden bevorzugt aus Folienmaterial im Zweifachverbund in an sich bekannter Weise gebildet.

Der erfindungsgemäße Standbeutel umfaßt eine Seitenwand 2, eine Seitenwand 3, ein als Standboden dienendes Bodenteil 10 sowie ein Deckenteil 11.

Das Boden- und Deckenteil kommt im verbundenen Zustand des Beutels innerhalb der Kontur der Seitenwände zu liegen. Diese Teile falten sich beim Füllen des Behälters dann entsprechend aus.

Am Deckenteil 11 ist erfindungsgemäß eine Deckenteillasche 15 einstückig mit ausgebildet. Ebenfalls einstückig mit der Seitenwand 2 ist die Seitenwandlasche 14 ausgebildet, und zwar korrespondierend zur Deckenteillasche 15. Die einzelnen Teile werden nun zum Erzeugen des Beutels miteinander verbunden. Dabei werden die Längskanten 4 und 5 der Seitenwand 3 mit den Längskanten 6 und 7 der Seitenwand 2 entlang der gestrichelt dargestellten Bereiche versiegelt. Die Eckbereiche 3a, 3b, 3c und 3d der Seitenwand 3 werden mit den Eckbereichen 11a, 11b, 10b und der in der Zeichnung nicht dargestellten hinteren Ecke des Bodenteils flächig in der Art eines Dreiecks verbunden.

Die Eckbereiche 11d, 11c, 10a und 10c werden entsprechend dieser Reihenfolge mit den Eckbereichen 2d, 2c, 2b und 2a der Seitenwand 2 ebenfalls dreieckförmig verschweißt.

Die jeweils zur Seite weisenden Kanten von Boden- und Deckenteil werden mit den Längskanten 4 und 6 bzw. 5 und 7 ebenfalls längs verschweißt.

Schließlich wird die Unterkante 8 mit der ihr zugeordneten Kante des Bodenteils verbunden, während die auf die Seitenwand 2 weisende untere Kante des Bodenteils 10 mit der Unterkante 9 dieser Seitenwand verschweißt wird.

Das Deckenteil wird über die Länge seiner auf die Seitenwand 3 weisenden oberen Kante mit der entsprechenden oberen Kante der Seitenwand verschweißt. Die Deckenteillasche 15 dagegen wird nur entlang ihrer Längskanten 16 und 18 mit den entsprechenden Längskanten 17 und 19 der Seitenwandlasche 14 verschweißt.

Bei einer Variante des erfindungsgemäßen Standbeutels, die ebenfalls in Figur 1 gestrichelt angedeutet ist, kann an der unteren Seite der Seitenwand 2 und der auf sie zuweisenden Fläche des Bodenteils 10 entsprechend der Seitenwand- und Deckenteillasche 14 und 15 jeweils eine Bodenlasche 2e bzw. 10e angeordnet sein. Diese Laschen können ebenfalls wieder entlang ihrer Längskanten miteinander verbunden werden, so daß dort in diesem Bereich dann eine Befüllöffnung entsteht, die nach dem Befüllvorgang flächig oder auch entlang der Kanten dann zum Verschließen des Beutels verschweißt werden kann.

Durch das Verschweißen bzw. Versiegeln entlang der Längskanten der Deckenteillasche und der Seitenwandlasche entsteht die Entnahmeöffnung 12, in die, wie Figur 2 zeigt, ein Schraubverschlußelement 23 eingeschweißt werden kann. Der somit erhaltene Beutel läßt sich insgesamt dann einfach wieder verschließen, wenn er nach der Benützung nicht vollständig entleert worden ist.

Die Seitenwände 2 und 3 sind darüber hinaus mit beabstandet zueinander verlaufenden, nach außen gerichteten Längsprägungen 21 versehen, wie dies Figur 5 ebenfalls erkennen läßt.

Diese Längsprägungen 21, von denen jeweils zwei in dem dargestellten Ausführungsbeispiel pro Seitenwand verwirklicht sind, bewirken, daß der befüllte Beutel in der Draufsicht geschnitten entlang der Linie V-V der Figur 2 eine Form annimmt, wie sie in Figur 5 gezeigt ist. Mit dieser Sechseckform lassen sich die Beutel ohne toten Raum einfach nebeneinander anordnen. Die Figuren 3 und 4 zeigen die entsprechenden Längsschnittformen des Standbeutels im Zusammenbau, wobei man erkennen kann, daß dort wo die Entnahmeöffnung 12 gebildet ist, ein über die gesamte Seitenwand glatt durchgehender Entnahmekanal gebildet ist, so daß das Ausgießen sehr einfach und gleichmäßig möglich ist. Wie die Figur 2 erkennen läßt, ist der Beutel bei diesem Ausführungsbeispiel im wesentlichen quadratisch, wobei sich als bevorzugte Kantenlänge für die praktische Verwendung eine Länge zwischen 10 und 15 cm herausgestellt hat.

Figuren 6 bis 9 zeigen ein zweites Ausführungsbeispiel gemäß der vorliegenden Erfindung. Das zweite Ausführungsbeispiel entspricht im wesentlichen dem ersten Ausführungsbeispiel, wobei jedoch zur Bildung der Entnahmeöffnung 12 keine Deckenteillasche 15 am Deckenteil 11 und keine korrespondierende Seitenwandlasche 14 ausgebildet ist. Bei diesem Ausführungsbeispiel wird die Entnahmeöffnung zwischen der oberen Querkante 20 der Seitenwand 2 und der entsprechenden Deckenteilkante 22 ausgebildet. Der Beutel wird, wie im Zusammenhang mit dem vorherigen Ausführungsbeispiel beschrieben, verschweißt, bis auf daß der Beutel im Bereich der Entnahmeöffnung zwischen dem Deckenteil und der Seitenwand 2 offen bleibt. Wie in Figur 7 gezeigt ist, wird in die Entnahmeöffnung 12 ein Schraubverschlußelement 23 eingeschweißt. Selbstverständlich kann auch bei diesem Ausführungsbeispiel im Bereich des Bodenteils eine Befüllöffnung, wie zuvor beschrieben, vorgesehen werden.

Selbstverständlich ist die in den Ausführungsbeispielen rechteckige Formgebung der Deckenteillasche und der Seitenwandlasche durch andere Formen ersetzbar, beispielsweise kann auch eine spitz zulaufende Laschenform gewählt werden, so daß eine "Gießnase" erhalten wird.

## Patentansprüche

1. Standbeutel aus einer heißsiegelfähigen oder -schweißbaren Kunststoffolie zur Aufnahme von flüssigem und/oder pastösem Gut, mit zwei Seitenwänden (2, 3), die an ihren Längskanten (17, 19) miteinander verbunden sind, wobei zwischen den unteren Querkanten ein faltbares, zwischen den Seitenwänden liegendes (2, 3), als Standboden dienendes Bodenteil (10) und im Bereich des anderen Endes der Seitenwände ein faltbares, zwischen den Seitenwänden liegendes Deckenteil (11) eingefügt ist und mit einer Entnahmeöffnung (12), die zwischen der oberen Querkante (13, 20) einer Seitenwand und der entsprechenden Deckenteilkante (21, 22) ausgebildet ist,
**dadurch gekennzeichnet**, dass
in die Entnahmeöffnung ein Schraubverschlußelement (23) eingesetzt ist, dass die Seitenwände (2, 3) mit zwischen den Querkanten (6, 7; 4, 5) beabstandet verlaufenden nach außen gerichteten Längsprägungen (21) versehen sind, und daß die Eckbereiche (2a - 2d; 3a - 3d) der Seitenwände (2, 3) dreieckförmig mit den zugeordneten Eckbereichen (11a, 11b, 10a;11c, 11d; 10c) des Deckenteils (11) und des Bodenteils flächig verbunden sind.

2. Standbeutel nach Anspruch 1,
**dadurch gekennzeichnet**, dass
die Entnahmeöffnung (12) von einer an einer Seitenwand (2) ausgebildeten, über eine Querkante (13) der Seitenwand (2) vorstehenden Seitenwandlasche (14) und einer dazu korrespondierend am Deckenteil (11) ausgebildeten Deckenteillasche (15) gebildet ist, die entlang ihrer Längskanten (16, 17, 18, 19) miteinander verbunden sind.

3. Standbeutel nach mindestens einem der vorangegangenen Ansprüche,
**dadurch gekennzeichnet**, dass
zwischen einer Seite (10d) des Bodenteils (10) und einer unteren Querkante (8, 9) einer Seitenwand (2) im Bereich des Bodens eine Befüllöffnung vorgesehen ist.

4. Standbeutel nach Anspruch 3,
**dadurch gekennzeichnet**, dass
an einer Seite (10d) des Bodenteils (10) und an der unteren Querkante (8,9) der Seitenwand (8) im Bereich des Bodens korrespondierend ausgebildete Bodenlaschen (2e, 10e) vorgesehen sind, die an ihren Längskanten miteinander verbunden sind und die Befüllöffnung bilden.

5. Standbeutel nach wenigstens einem der Ansprüche 1 bis 4,
**dadurch gekennzeichnet**, dass
die Seitenwandlasche (14) und die Deckenteillasche (11) im wesentlichen rechteckförmig ausgebildet sind.

6. Standbeutel nach wenigstens einem der vorangegangenen Ansprüche,
**dadurch gekennzeichnet**, dass
die Außenkontur des Standbeutels ein Quadrat mit einer Kantenlänge zwischen 10 und 15 cm bildet.

## Claims

1. A free-standing bag made of a heat sealable or weldable plastic foil and used for receiving therein liquids and/or pastes, comprising two side walls (2, 3) connected to each other along their longitudinal edges (17, 19), a foldable bottom element (10), which is disposed between said side walls and which serves as a supporting base, being inserted between the bottom transverse edges, whereas in the area of the other ends of said side walls a foldable lid element (11), which is disposed between said side walls, is inserted, and further comprising a discharge opening (12) which is formed between the upper transverse edge (13, 20) of a side wall and the complementary edge (21, 22) of the lid element,
**characterized in that**
a screw plug element (23) is inserted in the discharge opening, that the side walls (2, 3) are provided with outwardly directed longitudinal embossings (21) extending in spaced relationship with each other between the transverse edges (6, 7; 4, 5), and that the corner areas (2a-2d; 3a-3d) of the side walls (2, 3) are interfacially connected to the associated corner areas (11a, 11b, 10a; 11c, 11d; 10c) of the lid element (11) and of the bottom element in a triangular shape.

2. A free-standing bag according to claim 1,
**characterized in that**
the discharge opening (12) is defined by a side wall flap (14), formed on a side wall (2) and projecting beyond a transverse edge (13) of said side wall (2), and a lid element flap (15) formed on the lid element (11) in a corresponding manner, said side wall flap (14) and said lid element flap (15) being interconnected along their longitudinal edges (16, 17, 18, 19).

3. A free-standing bag according to at least one of the preceding claims,
**characterized in that**,
in the area of the bottom, an opening for filling the bag is formed between one side (10d) of the bottom element (10) and a lower transverse edge (8, 9) of a side wall (2).

4. A free-standing bag according to claim 3,
**characterized in that**,
in the area of the bottom, corresponding bottom flaps (2e, 10e) are formed on one side (10d) of the bottom element (10) and on the lower transverse edge (8, 9) of the side wall (8), said bottom flaps (2e, 10e) being interconnected along their longitudinal edges and defining the opening for filling the bag.

5. A free-standing bag according to at least one of the claims 1 to 4,
**characterized in that**
the side wall flap (14) and the lid element flap (11) have an essentially rectangular shape.

6. A free-standing bag according to at least one of the preceding claims,
**characterized in that**
the outer contour of the free-standing bag defines a square whose edges are between 10 and 15 cm long.

## Revendications

1. Sachet autoporteur constitué d'une feuille en matière plastique thermoscellable ou thermosoudable destiné à recueillir une substance liquide et/ou sous forme de pâte, comportant deux parois latérales (2, 3) qui sont reliées ensemble sur leurs arêtes longitudinales (17, 19), une partie de fond (10) pliable, située entre les parois latérales (2, 3) et servant de fond fixe étant insérée entre les arêtes transversales inférieures et, une partie de recouvrement (11) pliable, située entre les parois latérales étant insérée dans la zone de l'autre extrémité des parois latérales, et comportant une ouverture de soutirage (12) qui est conçue entre l'arête transversale supérieure (13, 20) d'une paroi latérale et l'arête de la partie de recouvrement correspondante (21, 22) caractérisé en ce qu'est placé un élément à fermeture à vis (23) dans l'ouverture de soutirage, en ce que les parois latérales (2, 3) sont dotées d'empreintes longitudinales (21) orientées vers l'extérieur et s'étendant à une certaine distance l'une de l'autre entre les arêtes transversales (6 , 7 ; 4, 5), et en ce que les zones angulaires (2a - 2d, 3a -3d) des parois latérales (2, 3) sont reliées sous forme de triangle, sur toute la surface, aux zones angulaires associées (11a, 11b, 10a ; 11c, 11d ; 10c) de la partie de recouvrement (11) et de la partie de fond.

2. Sachet autoporteur selon la revendication 1, caractérisé en ce que l'ouverture de soutirage (12) est formée d'une languette de la paroi latérale (14), conçue sur une paroi latérale (2) et faisant saillie au-dessus d'une arête transversale (13) de la paroi latérale (2), et d'une languette de la partie de recouvrement (15) conçue de manière correspondante sur la partie de recouvrement (11), qui sont reliées ensemble le long de leurs arêtes longitudinales (16, 17, 18, 19).

3. Sachet autoporteur selon l'une au moins des revendications précédentes, caractérisé en ce qu'entre un côté (10d) de la partie de fond (10) et une arête transversale inférieure (8, 9) d'une paroi latérale (2) est prévue une ouverture de remplissage dans la zone du fond.

4. Sachet autoporteur selon la revendication 3, caractérisé en ce que sur un côté (10d) de la partie de fond (10) et sur l'arête transversale inférieure (8, 9) de la paroi latérale (8) sont prévues des languettes du fond (2e, 10e) conçues de manière correspondante dans la zone du fond, qui sont reliées ensemble sur leurs arêtes longitudinales et forment l'ouverture de remplissage.

5. Sachet autoporteur selon l'une au moins des revendications 1 à 4, caractérisé en ce que la languette de la paroi latérale (14) et la languette de la partie de recouvrement (11) sont conçues essentiellement en forme rectangulaire.

6. Sachet autoporteur selon l'une au moins des revendications précédentes, caractérisé en ce que le contour extérieur du sachet autoporteur forme un carré avec une longueur d'arête comprise entre 10 et 15 cm.
